# EUROPÄISCHE PATENTSCHRIFT

(11) **EP 1 561 041 B1**
(45) Veröffentlichungstag und Bekanntmachung des Hinweises auf die Patenterteilung: **27.09.2006**
(21) Anmeldenummer: 03788991.2
(22) Anmeldetag: 31.10.2003
(51) Int. Cl.: F16B 41/00, E05B 73/00

(54) **VERSCHLUSSVORRICHTUNG FÜR AUSSENBORDMOTOREN UND VERRIEGELUNGSBOLZEN HIERFÜR**
BOLTING DEVICE FOR OUTBOARD ENGINES AND LOCKING BOLT THEREFOR
DISPOSITIF DE VERROUILLAGE POUR DES MOTEURS HORS-BORD ET ECROU DE VERROUILLAGE DESTINEE A CET EFFET

(30) Priorität: 01.11.2002 CN 02284938; 27.01.2003 CN 03236577
(43) Veröffentlichungstag der Anmeldung: 10.08.2005
(73) Patentinhaber: ABUS August Bremicker Söhne KG, 58292 Wetter (DE); Wah Yuet Hardware Company Limited, Kwai Chung, New Territories (CN)
(72) Erfinder: TO, Wai, Sang, Nelson, Yuen Long, N.T. (HK); FAN, Wai, Kuen, Kowloon (HK)
(74) Vertreter: Thul, Stephan
(86) Internationale Anmeldenummer: PCT/EP2003/012158
(87) Internationale Veröffentlichungsnummer: WO 2004/039667

(56) Entgegenhaltungen:
- GB-A- 1 225 600
- US-A- 3 757 549
- US-A- 4 058 994
- US-A- 5 469 726
- US-A1- 2002 012 577

## Beschreibung

Die vorliegende Erfindung betrifft eine Verschlussvorrichtung für Außenbordmotoren zur Installierung an der Bordwand eines Bootes oder dergleichen mit einem Verriegelungsbolzen mit einem in einen Haltebügel eines Außenbordmotors eindrehbaren Gewinde und einem zum Verdrehen des Bolzens ausgebildeten Bolzenkopf, welcher Verriegelungsbolzen einen im montierten Zustand in die Bordwand des Bootes eingreifenden, dem Bolzenkopf abgewandten vorderen Endabschnitt aufweist und/oder direkt oder indirekt gegen die Bordwand spannbar ist, einem den Verriegelungsbolzen umfassenden Schutzgehäuse mit einem Zugang zum Bolzenkopf und einer Schließvorrichtung zum Verschließen des Zugangs zum Bolzenkopf sowie einen Verriegelungsbolzen hierfür.

Die Erfindung betrifft außerdem einen Verriegelungsbolzen für eine Verschlussvorrichtung für Außenbordmotoren zur Installierung an der Bordwand eines Bootes oder dergleichen mit einem in einen Haltebügel eines Außenbordmotors eindrehbaren Gewinde, einem zum Verdrehen des Bolzens ausgebildeten Bolzenkopf und einem im montierten Zustand in die Bordwand des Bootes eingreifenden, dem Bolzenkopf abgewandten vorderen Endabschnitt.

In der jüngeren Vergangenheit ist Yachtsport immer populärer geworden. Die aus synthetischen Fasern hergestellten Yachten werden über einen demontierbaren Motor angetrieben. Üblicherweise wird der Motor an die Heckwand eines Bootes mittels U-förmiger Klammern installiert. Die Klammer wird an der Bordwand mittels Klemmbolzen fixiert. Im Allgemeinen wird der Motor nicht entfernt sondern verbleibt im Boot. Als Folge hiervon wird der Motor oft gestohlen, indem einfach der Klemmbolzen zerstört wird. Viele Methoden wurden entwickelt, um ein Stehlen der Motoren zu verhindern.

Das US-Patent 5,433,044 offenbart eine Verschlussvorrichtung für Außenbordmotoren, die einen speziellen Verriegelungsbolzen verwendet. Die Vorrichtung dieses Patentes beinhaltet ein Bolzengehäuse und ein rohrförmiges Schließgehäuse als Einheit, um den speziellen Verriegelungsbolzen zu schützen. Da der Kopf des Verriegelungsbolzens vollständig in dem Schließgehäuse eingeschlossen ist, ist es schwierig, den Bolzen zu lösen. Trotzdem ist diese Verschlussvorrichtung nicht so sicher, wie man annehmen könnte. Obwohl der Kopf des Verriegelungsbolzens vollständig vom Schließgehäuse umschlossen ist, kann der Bolzen einfach mit herkömmlichen Werkzeugen wie Schraubenzieher und Hammer gelöst werden, weil die meisten Teile des Bolzens trotzdem zugänglich sind. Darüber hinaus muss der Schließzylinder der Verschlussvorrichtung herausgezogen werden, um den Bolzenkopf zugänglich zu machen, wenn der Bolzen geöffnet werden soll. Die Verwendung einer derartigen Verschlussvorrichtung ist daher umständlich. Darüber hinaus muss für die Betätigung des Bolzens ein spezieller Schraubenschlüssel verwendet werden, der in das eine Ende des rohrförmigen Schließgehäuses eingeführt werden kann, um den Bolzenkopf zu erreichen, der innerhalb des rohrförmigen Gehäuses angeordnet ist.

Der Erfindung liegt die Aufgabe zugrunde, eine verbesserte Verschlussvorrichtung der eingangs genannten Art anzugeben. Insbesondere soll die Verschlussvorrichtung die erwähnten Nachteile nicht aufweisen. Außerdem soll ein besonders stabiler Verriegelungsbolzen angegeben werden.

Die erste Aufgabe wird dadurch gelöst, dass das Schutzgehäuse zweiteilig ausgebildet ist, mit einem ersten, das Gewinde des Verriegelungsbolzens umgebenden Teil und einem zweiten auf Seiten des Bolzenkopfes mit dem ersten Teil lösbar verbundenen zweiten Teil, dessen Verbindung mit dem ersten Teil durch die Schließvorrichtung verriegelbar ist und das in gelöstem Zustand den Zugang zum Bolzenkopf freigibt.

Durch die zweiteilige Ausbildung des Schutzgehäuses kann ein einfacher Zugang zu dem Bolzenkopf realisiert werden. Die Betätigung des Verriegelungsbolzens kann dadurch mit normalen Schraubenschlüsseln erfolgen. Trotzdem ist eine gute Sicherung des Verriegelungsbolzens erzielbar, die gegenüber bekannten Verschlussvorrichtungen der genannten Art sogar noch verbessert werden kann, da auch bei einem weitgehend vollständigen Umschließen des Verriegelungsbolzens aufgrund der zweiteiligen Ausgestaltung des Schutzgehäuses ein Zugang zum Verriegelungsbolzen gut möglich ist.

Die Aufteilung der beiden Teile des Schutzgehäuses ist bevorzugt so vorgenommen, dass der zweite Teil den Bolzenkopf umgibt. Dieser kann dadurch durch Entfernen des zweiten Teils vollständig freigelegt werden, so dass der Zugang besonders gut möglich ist.

Nach einer besonders bevorzugten Ausgestaltung der Erfindung ist unter dem Schutzgehäuse ein Verriegelungsgehäuse angeordnet, welches einen ersten Teil aufweist, der mit dem ersten Teil des Schutzgehäuses fest verbunden ist, und einen zweiten Teil, der mit dem zweiten Teil des Schutzgehäuses fest verbunden ist. Damit ergibt sich eine besonders vorteilhafte Ausgestaltung, bei welcher die Verriegelung der beiden Teile des Schutzgehäuses parallel zum Verriegelungsbolzen, nämlich unterhalb von diesem erfolgt. Die Baulänge der Verschlussvorrichtung kann dadurch verhältnismäßig kurz gehalten werden.

Zur Verriegelung ist insbesondere vorgesehen, dass in einem Teil des Verriegelungsgehäuses, insbesondere dem zweiten Teil, ein Schließzylinder eingesetzt und fixiert ist, dessen Schließkopf in den anderen Teil des Verriegelungsgehäuses, insbesondere den ersten Teil, ragt und zwischen einer einen dort vorhandenen Hinterschnitt hintergreifenden und einer diesen nicht hintergreifenden Stellung durch Betätigung des Schließzylinders mit einem zugehörigen Schlüssel verdrehbar ist. Damit können zur Verriegelung herkömmliche Schließzylinder verwendet werden, wodurch die Kosten gering gehalten werden können.

Nach einer weiteren Ausgestaltung der Erfindung sind zwischen dem ersten Teil und dem zweiten Teil des Schutzgehäuses und/oder zwischen dem ersten Teil und dem zweiten Teil des Verriegelungsgehäuses Einhakelemente zum formschlüssigen Verbinden der jeweiligen Teile vorgesehen. Damit wird eine zusätzliche Verriegelung zu der Verriegelung durch den Schließzylinder geschaffen. Die Festigkeit der Verbindung zwischen den beiden Teilen des Schutzgehäuses und des Verriegelungsgehäuses kann dadurch erhöht werden.

Der erste Teil des Schutzgehäuses weist insbesondere eine zum zweiten Teil weisende Stirnwand mit einer Durchtrittsöffnung für den Verriegelungsbolzen auf. Die Stirnwand ist dabei bevorzugt mit Hinterschnitten versehen, in welche Haken einhakbar sind, die am zweiten Teil des Schutzgehäuses an seiner der Stirnwand zugewandten Seite vorgesehen sind. Damit kann eine besonders gute Verhakung erreicht werden.

Eine Möglichkeit der Verhakung besteht dabei darin, dass die Stirnwand des Schutzgehäuses oberhalb der Durchtrittsöffnung für den Verriegelungsbolzen eine Querstrebe aufweist, die von einem entsprechend angeordneten Haken am zweiten Teil des Schutzgehäuses hintergreifbar ist. Eine weitere Verhakungsmöglichkeit ergibt sich dadurch, dass die Seiten der Durchtrittsöffnung für den Verriegelungsbolzen Absätze aufweisen, die von entsprechend angeordneten Haken am zweiten Teil des Schutzgehäuses hintergreifbar sind.

Auch am Verriegelungsgehäuse können derartige Hakenverbindungen vorgesehen sein, insbesondere indem am ersten Teil des Verriegelungsgehäuses ein Haken vorgesehen ist, der in eine entsprechende Ausnehmung am zweiten Teil des Verriegelungsgehäuses einhakbar ist. Bevorzugt ist der Haken am unteren Ende der zum zweiten Teil des Verriegelungsgehäuses weisenden Seite des ersten Teils des Verriegelungsgehäuses angeordnet. Damit ergibt sich ein maximaler Abstand zu der Hakenverbindung an der Querstrebe oberhalb der Durchtrittsöffnung für den Verriegelungsbolzen und damit eine besonders stabile Verriegelung.

Eine besonders vorteilhafte Form des Schutzgehäuses ergibt sich, wenn der erste Teil des Schutzgehäuses zwei V-förmig angeordnete, senkrecht zu der Stirnwand verlaufende Seitenwände aufweist, wobei die Öffnung der V-Form vom ersten Teil des darunter angeordneten Verriegelungsgehäuses wegweist. Da die Klammer des Außenbordmotors von oben her die Bordwand übergreift, ist ein Zugriff auf den Verriegelungsbolzen von oben her weitgehend ausgeschlossen. Durch das V-förmige Schutzgehäuse kann ein Zugriff von der Seite und von unten verhindert werden.

Nach einer weiteren Ausgestaltung der Erfindung weist der erste Teil des Schutzgehäuses eine zweite Stirnwand am der ersten Stirnwand entgegengesetzten Ende auf, die mit einer Durchgangsöffnung zum Durchtritt des vorderen Endabschnitts des Verriegelungsbolzens versehen ist. Durch diese zweite Stirnwand wird das Schutzgehäuse insgesamt verstärkt.

Ein Verdrehen des Schutzgehäuses um die Längsachse des Verriegelungsbolzens kann zusätzlich dadurch verhindert werden, dass die zweite Stirnwand auf ihrer der ersten Stirnwand abgewandten Seite mit mindestens einer vorstehenden, zum Eingriff in die Bordwand geeigneten Spitze versehen ist. Damit kann die Befestigung des Außenbordmotors an der Bordwand weiter verbessert werden.

Ein weiterer Vorteil ergibt sich, wenn ein Ausgleichsstück, gegebenenfalls mit einer Durchtrittsöffnung für den vorderen Endabschnitt des Verriegelungsbolzens, vorgesehen ist, welches zwischen das Schutzgehäuse und die Bordwand einsetzbar ist. Unterschiedliche Bordwanddicken können dadurch ausgeglichen werden. Das Auftreten von freien Abschnitten des Verriegelungsbolzens, die einen einfacheren Zugriff ermöglichen, kann dadurch verhindert werden.

Um ein Verdrehen des Verriegelungsbolzens im montierten Zustand der Verschlussvorrichtung weiter zu erschweren, kann der zweite Teil des Schutzgehäuses Innenwände aufweisen, die mit dem Bolzenkopf des Verriegelungsbolzens in Formschlusseingriff stehen. Um verschiedenen Ausgestaltungen der Bolzenköpfe Rechnung zu tragen, kann dabei zwischen den Innenwänden und dem Bolzenkopf ein Zwischenstück angeordnet sein, welches eine Innenausnehmung zur formschlüssigen Eingriffsaufnahme des Bolzenkopfes aufweist und dessen Außenumfang zum Formschlusseingriff mit den Innenwänden des zweiten Teils des Schutzgehäuses ausgebildet ist. Beispielsweise kann die Innenausnehmung hexagonale Form aufweisen, während der Außenumfang quadratische Form aufweist. Dies hat sich als vorteilhaft herausgestellt.

Zur weiteren Erhöhung der Sicherheit kann die Verschlussvorrichtung mindestens einen Verstärkungsstift aus besonders hartem Material aufweisen. Die Härte beträgt bevorzugt zwischen HRC 58 und HRC 62, insbesondere HRC 60 oder zwischen HV 650 und HV 750, insbesondere HV 713. Derartige Verstärkungsstifte werden insbesondere an den Stellen angeordnet, an denen bevorzugt ein Angriff auf die Verschlussvorrichtung vorgenommen wird.

Eine hohe Sicherheit ergibt sich auch, wenn das Schutzgehäuse, das Schließgehäuse und/oder der Verriegelungsbolzen aus gehärtetem Stahl bestehen. Grundsätzlich können aber auch andere gehärtete Materialien verwendet werden.

Bevorzugt ist es außerdem, wenn der erste Teil des Schutzgehäuses und der erste Teil des Verriegelungsgehäuses und/oder der zweite Teil des Schutzgehäuses und der zweite Teil des Verriegelungsgehäuses jeweils miteinander einstückig ausgebildet sind. Zum einen ergibt sich dadurch eine hohe Stabilität und zum anderen ist die Herstellung bzw. Montage vereinfacht.

Zur Erhöhung der Sicherheit kann ein Verstärkungsstift auch im Verriegelungsbolzen vorgesehen sein, wofür auch unabhängig Schutz beansprucht wird. Der Verstärkungsstift durchdringt dabei den Verriegelungsbolzen insbesondere axial. Damit ist die zweite Aufgabe gelöst.

Eine weitere Möglichkeit, die Sicherheit zu erhöhen, besteht darin, die Oberfläche des Verriegelungsbolzens mit einer Verstärkungsschicht zu versehen, die ein Durchsägen erschwert. Sowohl der Verstärkungsstift als auch die Schutzschicht bestehen außerdem bevorzugt aus besonders hartem Material, wobei für beide dasselbe oder verschiedene Materialien verwendet werden können.

Nicht beschränkende Ausführungsbeispiele der Erfindung sind in den Zeichnungen dargestellt und werden nachfolgend beschrieben. Es zeigen, jeweils in schematischer Darstellung,
- Fig. 1: eine Seitenansicht eines Außenbordmotors der an die Heckwand eines Bootes montiert ist,
- Fig. 2: eine Explosionsdarstellung einer erfindungsgemäßen Verschlussvorrichtung,
- Fig. 3: eine Schnittdarstellung der Verschlussvorrichtung von Fig. 2, die an einer Heckwand eines Bootes installiert ist,
- Fig. 4A: einen Teil der erfindungsgemäßen Verschlussvorrichtung und
- Fig. 4B: einen anderen Teil der erfindungsgemäßen Verschlussvorrichtung.

Die Fig. 2 und 3 zeigen ein Ausführungsbeispiel der erfindungsgemäßen Verschlussvorrichtung für Außenbordmotoren. Die Verschlussvorrichtung umfasst einen ersten Teil 60 eines Schutzgehäuses, einen ersten Teil 69 eines Verriegelungsgehäuses, einen zweiten Teil 80 des Schutzgehäuses, einen zweiten Teil 89 des Verriegelungsgehäuses, einen Verriegelungsbolzen 70 und einen Schließmechanismus 40. Bei dieser Ausführungsform sind der erste Teil 60 des Schutzgehäuses und der erste Teil 69 des Verriegelungsgehäuses miteinander einstückig ausgebildet. Ebenso sind der zweite Teil 80 des Schutzgehäuses und der zweite Teil 89 des Verriegelungsgehäuses miteinander einstückig ausgebildet. Der erste Teil 60 des Schutzgehäuses steht über eine oder mehr Eingriffseinheiten mit dem lösbaren zweiten Teil 80 des Schutzgehäuses in Eingriff, und der erste Teil 69 des Verriegelungsgehäuses steht über ein oder mehr Eingriffseinheiten mit dem zweiten Teil 89 des Verriegelungsgehäuses in Eingriff.

Wie in Fig. 2 gezeigt, umfasst der Schließmechanismus 40 einen Schließkopf 42, einen Schließzylinder 46 und eine zwischen Schließkopf und Schließzylinder ausgebildete Einschnürung 43.

Der Verriegelungsbolzen 70 umfasst einen Bolzenkopf 73, einen Gewindeabschnitt 72, der mit einer entsprechenden Schraubendurchführung in der U-Klammer 100 in Eingriff steht, sowie einen vorderen Endabschnitt 71.

Wie die Fig. 2 und 3 zeigen, weist der erste Teil 60 des Schutzgehäuses zwei in V-Form ausgebildete Seitenwände 62, eine erste Stirnwand 601 senkrecht zu den Seitenwänden mit einer die beiden Seitenwände 62 verbindenden Querstrebe 64 und eine zweite von der ersten Stirnseite 601 abgewandte zweite Stirnseite 68 mit einer Durchgangsöffnung 61 auf. Der erste Teil 60 des Schutzgehäuses umschließt den Gewindeabschnitt 72 des Verriegelungsbolzens 70 und den Abschnitt der U-Klammer 100, durch welchen der Verriegelungsbolzen hindurch greift.

Der erste Teil 60 des Schutzgehäuses besteht aus besonders festem Material, wie Metall. Gehärteter Stahl ist zur Herstellung des ersten Teils 60 des Schutzgehäuses besonders bevorzugt, um Erosion zu vermeiden. Die Seitenwände 62 sollten eine geeignete Dicke haben, um ein Absägen zu verhindern. Der erste Teil 60 des Schutzgehäuses kann offen sein. Bevorzugt kann ein hier nicht dargestellter Schutz dadurch erreicht werden, dass die oberen Kanten der beiden Seitenwände 62 aufeinander zu erstreckt werden, um zu verhindern, dass der Verriegelungsbolzen 70 durch Einführen von Werkzeugen wie Sägeblättern in den ersten Teil 60 des Schutzgehäuses zerstört wird, vorausgesetzt allerdings, dass die U-Klammer und der Verriegelungsbolzen frei in den ersten Teil 60 des Gehäuses eintreten und aus diesem gelöst werden können.

Die Durchgangsöffnung 61 in der zweiten Stirnwand 68 ist vorgesehen, um das Hindurchgreifen des vorderen Endabschnitts 71 des Verriegelungsbolzens 70 hierdurch und das Eintreten in ein in der Bordwand 200 vorhandenes Loch 710 zu ermöglichen und dadurch den ersten Teil 60 des Schutzgehäuses hieran zu fixieren. Ein vorgefertigtes Loch 710 ist selbstverständlich nicht notwendig, wenn der vordere Endabschnitt 71 des Verriegelungsbolzens 70 eine Spitze aufweist, die scharf genug ist, um die Bordwand zu durchbohren.

Bei einer Ausgestaltung der Erfindung weist die zweite Stirnwand 68 eine glatte Außenseite 681 auf, die vollständig an der Bordwand 200 angebracht werden kann. Wie in Fig. 4A gezeigt, kann eine Vielzahl von Fixierspitzen 900 an der Außenoberfläche 681 vorgesehen sein. Wenn der erste Teil 60 des Schutzgehäuses an der Bordwand 200 angebracht wird, können die Fixierspitzen 900 in diese eingedrückt werden, um ein Verdrehen des ersten Teils 60 des Schutzgehäuses relativ zur Bordwand 200 zu verhindern.

Im Hinblick auf Größenunterschiede zwischen verschiedenen U-Klammern 100, Dickendifferenzen zwischen verschiedenen Bordwänden 200 und Längendifferenzen zwischen verschiedenen Verriegelungsbolzen 70 umfasst die erfindungsgemäße Verschlussvorrichtung ein Ausgleichsstück 90, welches zwischen der Bordwand 200 und dem ersten Teil 60 des Schutzgehäuses angeordnet werden kann, wie dies in den Fig. 2 und 3 gezeigt ist, um den Abstand zwischen dem vorderen Endabschnitt 71 und der Bordwand 200 auszugleichen. Das Ausgleichsstück 90 weist eine Durchtrittsöffnung auf, um ein Hindurchführen des vorderen Endabschnitts 71 zu ermöglichen. Das Ausgangsstück 90 ist bevorzugt im Querschnitt kreisförmig und besteht aus stabilem Material, um ein Absägen zu verhindern. In dem Ausgleichsstück kann eine ringförmige Nut 902 vorgesehen sein, um ihr Gewicht zu verringern. Die eine Oberfläche des Ausgleichsstücks, die mit der Bordwand verbunden ist, kann glatt ausgebildet sein. Bei einer bevorzugten Ausgestaltung ist eine Vielzahl von Fixierspitzen 900 auf einer Seite des Ausgleichsstücks vorgesehen, die der Bordwand gegenüberliegt, während die andere Seite des Ausgleichsstücks, die dem ersten Teil 60 des Schutzgehäuses gegenüberliegt, entsprechende Ausnehmungen 901 zur Aufnahme der Spitzen 900 aufweist, die an der Außenseite 681 des ersten Teils 60 des Schutzgehäuses ausgebildet sind.

Die erste Stirnseite 601 weist eine Öffnung 6010 auf, die von der Querstrebe 64 und zwei seitlichen Absätzen 63, 63' umfasst wird, die getrennt voneinander und symmetrisch auf beiden Seiten der Durchtrittsöffnung angeordnet sind.

Wie in Fig. 2 gezeigt, ist der erste Teil 69 des Verriegelungsgehäuses unterhalb des ersten Teils 60 des Schutzgehäuses und in der Nähe der ersten Stirnwand 601 des ersten Teils 60 des Schutzgehäuses angeordnet. Der erste Teil 69 des Verriegelungsgehäuses umfasst eine erste Kammer 65 zur Aufnahme des Schließkopfs 42 des Schließmechanismus' 40 sowie einen Vorsprung 67 an der Unterseite.

Wie in den Fig. 2 und 4B erkennbar, umfasst der lösbare zweite Teil 80 des Schutzgehäuses eine zweite Kammer 81 zum Umschließen des Bolzenkopfes 73 und eine Öffnungsseite 800 mit einer Öffnung 810 der zweiten Kammer 81. Die zweite Kammer 81 umfasst eine Innenwand zur Eingriffnahme mit dem Bolzenkopf 73, so dass der Bolzenkopf 73 darin nicht verdrehbar ist. Ein Zwischenstück 74 kann verwendet werden, um den Bolzenkopf 73 mit der Kammer 81 zu verbinden. In diesem Fall umschließt die Kammer 81 das Zwischenstück 74 und weist eine Innenwand auf, die zu dem Außenumfang des Zwischenstücks 74 passt. Wie in Fig. 3 gezeigt, weist die Kammer 81 einen rechteckigen Querschnitt auf, der zu dem entsprechenden Außenumfang des Zwischenstücks 74 passt. Der Bolzenkopf 73 ist von hexagonaler Form, um mit einer Innenausnehmung des Zwischenstücks 74 in Eingriff zu treten. Dadurch wird sichergestellt, dass der Verriegelungsbolzen 70 relativ zu dem lösbaren zweiten Teil 80 des Schutzgehäuses nicht rotieren kann.

Das obere Ende 86 der Öffnungsseite 800 sollte eine geeignete Dicke aufweisen, um ein Aufsägen zu verhindern. An der Öffnungsseite 800 ist ein erster Vorsprung 84 vorgesehen, indem die obere Kante dieser Seite nach vorne und dann nach unten geführt ist. Zweite Vorsprünge 83 sind an der Öffnungsseite 800 dadurch geformt, dass die Kanten der beiden Seiten der Kammer 81 unterhalb des ersten Vorsprungs 84 nach vorne und dann nach unten geführt sind. Die Vorsprünge 83 und 84 erstrecken sich dabei in etwa um dieselbe Länge nach vorne und ebenso um dieselbe Länge nach unten. Die zweiten Vorsprünge 83 können kann auch dadurch geformt werden, dass die gesamte Kante des unteren Teils der Kammer 81 nach vorne verlängert ist, wie dies in Fig. 4B gezeigt ist.

Der zweite Teil 89 des Verriegelungsgehäuses ist einstückig mit dem lösbaren zweiten Teil 80 des Schutzgehäuses ausgebildet und unterhalb von diesem angeordnet. In der vorliegenden Ausführungsform weist der zweite Teil 89 des Verriegelungsgehäuses eine hohle Aufnahme 85 zur Aufnahme des Schließzylinders 46 auf. Unterhalb der Aufnahme 85 ist eine Ausnehmung 87 zum Eingriff mit einem Vorsprung 67 vorgesehen.

Der Vorsprung 67 ist dadurch geformt, dass die Kante des unteren Endes des ersten Teils 69 des Verriegelungsgehäuses nach vorne und dann nach oben verlängert ist, um eine Auskragung 671 zu bilden. Dementsprechend weist die Ausnehmung 87 eine Struktur auf, mit der der Vorsprung 67 in Eingriff treten kann. Wie in Fig. 3 gezeigt, ist innerhalb der Ausnehmung 87 eine Nut vorgesehen, die sich quer erstreckt, um mit der Auskragung 671 in Eingriff zu treten.

Der Schließzylinder 46 ist innerhalb der Ausnehmung 85 mittels einer Schraube 400 installiert. Die Schraube 400 ist in ein Schraubenloch 401 am unteren Ende des zweiten Teils 89 des Verriegelungsgehäuses eingedreht sowie in ein Schraubenloch an einem Kragen 48 des Schließmechanismus' 40, um den Schließmechanismus 40 an dem zweiten Teil 89 des Verriegelungsgehäuses zu fixieren. An einem Ende der Ausnehmung 85 ist eine Nut 851 vorgesehen, die zu dem Kragen 48 passt. Der Schließkopf 42 kann mittels eines Schlüssels 41 um 90° verdreht werden. Der Schlüssel 41 wird hierfür in eine Schlüsselaufnahme 47 eingeführt, die sich ausgehend von dem Kragen 48 in Längsrichtung innerhalb des Schließzylinders erstreckt.

Wie in den Fig. 2 und 3 gezeigt, weist die Kammer 65 zwei weitere Vorsprünge 66, 66' auf, die dadurch gebildet sind, dass das obere Ende der Kammer nach unten und das untere Ende nach oben verlängert ist. Wie in Fig. 2 gezeigt, hat der Schließkopf 42 eine Kegelstumpfform mit zwei Ebenen auf der oberen und der unteren Seite. Der Abstand zwischen den beiden Ebenen 421 ist kleiner als der maximale Abstand zwischen den beiden bogenförmigen Ebenen 422 der linken und der rechten Seite. Der Abstand zwischen den beiden Vorsprüngen 66, 66' ist größer als derjenige zwischen den beiden Ebenen 421, jedoch kleiner als der maximale Abstand zwischen den beiden bogenförmigen Ebenen 422.

Viele Verstärkungsstifte 300 zur Verhinderung eines Aufsägens sind dort vorgesehen, wo die Verschlussvorrichtung aufgesägt werden kann. Wie in den Fig. 3, 4A und 4B gezeigt, kann ein Verstärkungsstift in den Verriegelungsbolzen, das obere Ende der beiden Seitenwände, das untere Ende des ersten Teils des Verriegelungsgehäuses, die Rückseite des ersten Teils des Verriegelungsgehäuses und die Oberseite des zweiten Teils des Schutzgehäuses eingeführt werden. Die Verstärkungsstifte sind aus besonders festem, insbesondere gehärtetem Material hergestellt.

In der vorliegenden Erfindung sind der Verriegelungsbolzen 70, der lösbare Teil 80 des Schutzgehäuses, der erste Teil 69 des Verriegelungsgehäuses und der zweite Teil 89 des Verriegelungsgehäuses bevorzugt aus gehärtetem Stahl hergestellt.

Nachfolgend wird eine kurze Beschreibung der Funktionsweise der erfindungsgemäßen Verschlussvorrichtung gegeben.

Die erfindungsgemäße Verschlussvorrichtung wird allgemein an die Heckwand eines Schiffes wie eine Yacht angebracht, wie in Fig. 3 gezeigt. Ein vorgefertigtes Loch 710 kann an der Bordwand des Bootes vorgesehen werden, um den vorderen Endabschnitt 71 des Verriegelungsbolzens aufzunehmen. Der Verriegelungsbolzen 70 durchgreift ein Schraubenloch in dem U-Bügel 100 und das Loch 61 in der zweiten Stirnseite 68, um das vorgefertigte Loch 710 zu erreichen, nachdem er mit dem Schraubenloch in dem U-Bügel in Eingriff getreten und mit dem Absatz zwischen seinem das Gewinde 72 aufweisenden Teil und seinem vorderen Endabschnitt durch Verdrehen im Gewinde des U-Bügels 100 gegen die Stirnwand 68 und damit indirekt gegen die Bordwand 200 verspannt worden ist. Ohne das vorgefertigte Loch 710 sollte der vordere Endabschnitt 71 eine scharfe Spitze aufweisen, welche die Bordwand durchbohren kann. Der vordere Endabschnitt 71 sollte eine geeignete Länge innerhalb der Bordwand 200 aufweisen, um die Verschlussvorrichtung fest mit der Bordwand zu verbinden, während der Bolzenkopf 73 vollständig von der Kammer 81 umschlossen sein soll, um zu verhindern, dass der Bolzenkopf zerstört wird. Wenn notwendig, wird das Ausgleichsstück 90 verwendet, um die Länge des vorderen Endabschnitts 71 innerhalb der Bordwand 200 anzupassen und sicherzustellen, dass der Bolzenkopf innerhalb der Kammer 81 eingeschlossen ist.

Der lösbare zweite Teil 80 des Schutzgehäuses wird dann mit dem ersten Teil 60 des Schutzgehäuses in Eingriff gebracht durch die erste Eingriffseinheit, die durch den ersten Vorsprung 84 und die Querstrebe 64 gebildet wird sowie die zweite Eingriffseinheit, die durch die zweiten Vorsprünge 83 und die Öffnung 6010 gebildet wird. Weiterhin wird der erste Teil 69 des Verriegelungsgehäuses mit dem zweiten Teil 89 des Verriegelungsgehäuses durch die dritte Eingriffseinheit in Eingriff gebracht, die durch den Vorsprung 67 und die Ausnehmung 87 gebildet wird. Falls der Schließkopf wie in Fig. 2 positioniert ist, kann der lösbare zweite Teil 80 des Schutzgehäuses vom ersten Teil 60 gelöst werden. Wenn der Schlüssel 41 den Schließkopf um 90° verdreht, wie in Fig. 3 gezeigt, blockieren die Vorsprünge 66, 66' die Einschnürung 43 gegen eine Bewegung innerhalb der Kammer 65 und befestigen dadurch den lösbaren zweiten Teil 80 an dem ersten Teil 60 des Schutzgehäuses.

Mit den zuvor genannten Eingriffseinheiten sind alle Teile der erfindungsgemäßen Verschlussvorrichtung miteinander in Eingriff gebracht und der Verriegelungsbolzen ist geschützt.

Der Verriegelungsbolzen kann auch ohne vorderen Endabschnitt oder mit einem keine Spitze aufweisenden und/oder nicht aus der Stirnwand 68 heraustretenden Endabschnitt ausgebildet sein. Sofern auch keine Spitzen 900 vorgesehen sind, wirkt dann nur die direkte oder indirekte Verspannung des Bolzens gegen die Bordwand als Befestigung am Boot. Die indirekte Verspannung kann insbesondere durch Abstützen des Bolzens an der Innenseite der Stirnwand 68 erfolgen.

## Patentansprüche

1. Verschlussvorrichtung für Außenbordmotoren zur Installierung an der Bordwand eines Bootes oder dergleichen mit einem Verriegelungsbolzen (70) mit einem in einen Haltebügel (100) eines Außenbordmotors eindrehbaren Gewinde (72) und einem zum Verdrehen des Bolzens (70) ausgebildeten Bolzenkopf (73), welcher Verriegelungsbolzen (70) einen im montierten Zustand in die Bordwand (200) des Bootes eingreifenden, dem Bolzenkopf (73) abgewandten vorderen Endabschnitt (71) aufweist und/oder direkt oder indirekt gegen die Bordwand spannbar ist, einem den Verriegelungsbolzen (70) umfassenden Schutzgehäuse (60, 80) mit einem Zugang zum Bolzenkopf (73) und einer Schließvorrichtung (40) zum Verschließen des Zugangs zum Bolzenkopf (73),
**dadurch gekennzeichnet, dass**
das Schutzgehäuse (60, 80) zweiteilig ausgebildet ist, mit einem ersten, das Gewinde (72) des Verriegelungsbolzens (70) umgebenden Teil (60) und einem zweiten auf Seiten des Bolzenkopfes (73) mit dem ersten Teil (60) lösbar verbundenen zweiten Teil (80), dessen Verbindung mit dem ersten Teil (60) durch die Schließvorrichtung (40) verriegelbar ist und das in gelöstem Zustand den Zugang zum Bolzenkopf (73) freigibt.

2. Vorrichtung nach Anspruch 1,
**dadurch gekennzeichnet, dass**
der zweite Teil (80) des Schutzgehäuses den Bolzenkopf (73) umschließt und/oder dass unter dem Schutzgehäuse (60, 80) ein Verriegelungsgehäuse (69, 89) angeordnet ist, welches einen ersten Teil (69) aufweist, der mit dem ersten Teil (60) des Schutzgehäuses fest verbunden ist, und einen zweiten Teil (89) der mit dem zweiten Teil (80) des Schutzgehäuses verbunden ist, wobei bevorzugt in einem Teil des Verriegelungsgehäuses, insbesondere dem zweiten Teil (89), ein Schließzylinder (46) eingesetzt und fixiert ist, dessen Schließkopf (42) in den anderen Teil des Verriegelungsgehäuses, insbesondere den ersten Teil (69) ragt und zwischen einer einen dort vorhandenen Hinterschnitt (66, 66') hintergreifenden und einer diesen nicht hintergreifenden Stellung durch Betätigen des Schließzylinders (46) mit einem zugehörigen Schlüssel (41) verdrehbar ist.

3. Vorrichtung nach einem der vorhergehenden Ansprüche,
**dadurch gekennzeichnet, dass**
zwischen dem ersten Teil (60) und dem zweiten Teil (80) des Schutzgehäuses und/oder zwischen dem ersten Teil (69) und dem zweiten Teil (89) des Schließgehäuses Einhakelemente (83, 84, 67) zum formschlüssigen Verbinden der jeweiligen Teile vorgesehen sind und/oder dass der erste Teil (60) des Schutzgehäuses eine zum zweiten Teil (80) weisende Stirnwand (601) mit einer Durchtrittsöffnung (6010) für den Verriegelungsbolzen (70) aufweist, wobei bevorzugt die Stirnwand (601) Hinterschnitte (63, 63', 64) aufweist und der zweite Teil (80) des Schutzgehäuses an seiner der Stirnwand (601) zugewandten Seite Haken (83, 84) aufweist, die in die Hinterschnitte der Stirnwand (601) einhakbar sind, wobei weiter bevorzugt oberhalb der Öffnung (6010) der Stirnwand (601) eine Querstrebe (64) angeordnet ist und der zweite Teil (80) des Schutzgehäuses einen entsprechenden Haken (84) aufweist und/oder die Seiten der Öffnung (6010) Absätze (63, 63') aufweisen und am zweiten Teil (80) des Schutzgehäuses entsprechende Haken (83) angeordnet sind.

4. Vorrichtung nach einem der vorhergehenden Ansprüche,
**dadurch gekennzeichnet, dass**
am ersten Teil (69) des Verriegelungsgehäuses ein Haken (67) vorgesehen ist, der in eine entsprechende Ausnehmung (87) am zweiten Teil (89) des Verriegelungsgehäuses einhakbar ist, wobei der Haken (67) bevorzugt am unteren Ende der zum zweiten Teil (89) des Verriegelungsgehäuses weisenden Seite des ersten Teils (69) des Verriegelungsgehäuses angeordnet ist, und/oder dass der erste Teil (60) des Schutzgehäuses zwei V-förmig angeordnete, senkrecht zu der Stirnwand (601) verlaufende Seitenwände (62) aufweist, wobei die Öffnung der V-Form vom ersten Teil (69) des darunter angeordneten Verriegelungsgehäuses wegweist.

5. Vorrichtung nach einem der vorhergehenden Ansprüche,
**dadurch gekennzeichnet, dass**
der erste Teil (60) des Schutzgehäuses eine zweite Stirnwand (68) am der ersten Stirnwand (601) entgegengesetzten Ende aufweist, die mit einer Durchgangsöffnung (61) zum Durchtritt des vorderen Endabschnitts (71) des Verriegelungsbolzens (70) versehen ist, wobei die zweite Stirnwand (68) bevorzugt auf ihrer der ersten Stirnwand (601) abgewandten Seite mit mindestens einer vorstehenden, zum Eingriff in die Bordwand (200) geeigneten Spitze (900) versehen ist, und/oder dass ein Ausgleichsstück (90), gegebenenfalls mit einer Durchtrittsöffnung für den vorderen Endabschnitt (71) des Verriegelungsbolzens (70), vorgesehen ist, welches zwischen das Schutzgehäuse (60) und die Bordwand (200) einsetzbar ist.

6. Vorrichtung nach einem der vorhergehenden Ansprüche,
**dadurch gekennzeichnet, dass**
der zweite Teil (80) des Schutzgehäuses Innenwände aufweist, die mit dem Bolzenkopf (73) des Verriegelungsbolzens (70) in Formschlusseingriff stehen und ein Verdrehen des Bolzens (70) relativ zum Gehäuse verhindern, wobei zwischen den Innenwänden und dem Bolzenkopf (73) bevorzugt ein Zwischenstück (74) angeordnet ist, welches eine Innenausnehmung (741) zur formschlüssigen Eingriffsaufnahme des Bolzenkopfs (73) aufweist und dessen Außenumfang (742) zum Formschlusseingriff mit den Innenwänden des zweiten Teils (80) des Schutzgehäuses ausgebildet ist, wobei weiter bevorzugt die Innenausnehmung (741) hexagonale Form aufweist und der Außenumfang (742) quadratische Form.

7. Vorrichtung nach einem der vorhergehenden Ansprüche,
**dadurch gekennzeichnet, dass**
die Vorrichtung mindestens einen Verstärkungsstift (300) aus besonders hartem Material aufweist und/oder dass das Schutzgehäuse (60, 80), das Verriegelungsgehäuse (69, 89) und/ oder der Verriegelungsbolzen (70) aus gehärtetem Stahl bestehen und/oder dass der erste Teil (60) des Schutzgehäuses und der erste Teil (69) des Verriegelungsgehäuses miteinander einstückig ausgebildet sind und/oder dass der zweite Teil (80) des Schutzgehäuses und der zweite Teil (89) des Verriegelungsgehäuses einstückig miteinander ausgebildet sind.

8. Verriegelungsbolzen zur Verwendung in einer Verschlussvorrichtung für Außenbordmotoren zur Installierung an der Bordwand (200) eines Bootes oder dergleichen mit einem in einen Haltebügel (100) eines Außenbordmotors eindrehbaren Gewinde (72), einem zum Verdrehen des Bolzens ausgebildeten Bolzenkopf (73) und bevorzugt einem im montierten Zustand in die Bordwand des Bootes eingreifenden, dem Bolzenkopf (73) abgewandten vorderen Endabschnitt (71), insbesondere zur Verwendung in einer Verschlussvorrichtung nach einem der vorhergehenden Ansprüche,
**dadurch gekennzeichnet, dass**
der Verriegelungsbolzen (70) einen Verstärkungsstift (300) aufweist.

9. Verriegelungsbolzen nach Anspruch 8,
**dadurch gekennzeichnet, dass**
sich der Verstärkungsstift (300) axial durch den Verriegelungsbolzen (70) erstreckt und/oder dass die Außenseite des Verriegelungsbolzens (70) mit einer Verstärkungsschicht zum Verhindern eines Durchsägens versehen ist und/oder dass der Verstärkungsstift (300) und/oder die Verstärkungsschicht aus besonders festem Material gebildet sind.

10. Verriegelungsbolzen nach einem der Ansprüche 8 oder 9,
**dadurch gekennzeichnet, dass**
der Verstärkungsstift (300) und die Verstärkungsschicht aus demselben Material oder aus verschiedenen Materialien bestehen.

## Claims

1. A locking apparatus for outboard motors for installation to the side wall of a boat or the like having a locking bolt (70) comprising a thread (72) which can be turned into a holding hoop (100) of an outboard motor and a bolt head (73) which is made for the turning of the bolt (70), said locking bolt (70) having a front end section (71) which engages into the side wall (200) of the boat in the installed state and is remote from the bolt head (73) and/or being able to be clamped directly or indirectly against the side wall, a protective housing (60, 80) surrounding the locking bolt (70) and having an access to the bolt head (73) and a closing apparatus (40) for closing off the access to the bolt head (73),
**characterised in that** the protective housing (60, 80) is made in two parts, comprising a first part (60) surrounding the thread (72) of the locking bolt (70) and a second part (80) which is releasably connected to the first part (60) at sides of the bolt head (73) and whose connection to the first part (60) can be locked by the closing apparatus (40) and which frees the access to the bolt head (73) in the released state.

2. An apparatus in accordance with claim 1, **characterised in that** the second part (80) of the protective housing surrounds the bolt head (73); and/or **in that** a locking housing (69, 89) is arranged beneath the protective housing (60, 80) and has a first part (69) which is fixedly connected to the first part (60) of the protective housing and a second part (89) which is connected to the second part (80) of the protective housing, wherein a lock cylinder (46) is inserted and fixed into preferably one part of the locking housing, in particular in the second part (89), and whose closing head (42) projects into the other part of the locking housing, in particular into the first part (69) and can be turned by actuation of the lock cylinder (46) using an associated key (41) between a position engaging behind an undercut (66, 66') present there and a position not engaging behind it.

3. An apparatus in accordance with any one of the previous claims, **characterised in that** hook-in elements (83, 84, 67) are provided between the first part (60) and the second part (80) of the protective housing and/or between the first part (69) and the second part (89) of the lock housing for the shape-matched connection of the respective parts; and/or **in that** the first part (60) of the protective housing has an end wall (601) facing the second part (80) and having a passage opening (6010) for the locking bolt (70), wherein the end wall (610) preferably has undercuts (63, 63', 64) and the second part (80) of the protective housing has hooks (83, 84)at its side facing the end wall (601) which can be hooked into the undercuts of the wend wall (601), wherein a cross-strut (64) is furthermore preferably arranged above the opening (6010) of the end wall (601) and the second part (80) of the protective housing has a corresponding hook (84); and/or the sides of the opening (6010) have shoulders (63, 63') and corresponding hooks (83) are arranged at the second part (80) of the protective housing.

4. An apparatus in accordance with any one of the previous claims, **characterised in that** a hook (67) is provided at the first part (69) of the locking housing which can be hooked into a corresponding recess (87) at the second part (89) of the locking housing, with the hook (67) preferably being arranged at the lower end of the side of the first part (69) of the locking housing facing the second part (89) of the locking housing; and/or **in that** the first part (60) of the protective housing has two side walls (62) arranged in V shape and extending perpendicular to the end wall (601), with the opening of the V shape facing away from the first part (69) of the locking housing arranged beneath it.

5. An apparatus in accordance with any one of the previous claims, **characterised in that** the first part (60) of the protective housing has a second end wall (68) at the end opposite the first end wall (601) and is provided with a passage opening (61) for the passage of the front end section (71) of the locking bolt (70), wherein the second end wall (68) is preferably provided at its side remote from the first end wall (601) with at least one projecting tip (900) suitable for engagement in the side wall (200); and/or **in that** a compensation piece (90) is optionally provided with a passage opening for the front end section (71) of the locking bolt (70) which can be inserted between the protective housing (60) and the side wall (200).

6. An apparatus in accordance with any one of the previous claims, **characterised in that** the second part (80) of the protective housing has inner walls which are in shape-matched engagement with the bolt head (73) of the locking bolt (70) and prevent a rotation of the bolt (70) relative to the housing, wherein an intermediate piece (74) is preferably arranged between the inner walls and the bolt head (73) and has an inner recess (741) for the shape-matched engaging reception of the bolt head (73) and whose outer periphery (742) is made for the shape-matched engagement with the inner walls of the second part (80) of the protective housing, with the inner recess (741) furthermore preferably having a hexagonal shape and the outer periphery (742) a square shape.

7. An apparatus in accordance with any one of the previous claims, **characterised in that** the apparatus has at least one reinforcement pin (300) of a particularly hard material; and/or **in that** the protective housing (60, 80), the locking housing (69, 89) and/or the locking bolt (70) consist of hardened steel; and/or **in that** the first part (60) of the protective housing and the first part (69) of the locking housing are made integrally with one another; and/or **in that** the second part (80) of the protective housing and the second part (89) of the locking housing are made integrally with one another.

8. A locking bolt for use in a locking apparatus for outboard motors for installation on the side wall (200) of a boat or the like comprising a thread (72) which can be turned into a holding hoop (100) of an outboard motor and a bolt head (73) which is made for the turning of the bolt (70) and preferably a front end section (71) which engages into the side wall of the boat in the installed state and is remote from the bolt head (73), in particular for use in a locking apparatus in accordance with any one of the preceding claims, **characterised in that** the locking bolt (70) has a reinforcement pin (300).

9. A locking bolt in accordance with claim 8, **characterised in that** the reinforcement pin (300) extends axially through the locking bolt (70); and/or **in that** the outer side of the locking bolt (70) is provided with a reinforcement layer to prevent it being sawn through; and/or in that the reinforcement pin (300) and/or the reinforcement layer is/are made of a particularly strong material.

10. A locking bolt in accordance with claim 8 or claim 9, **characterised in that** the reinforcement pin (300) and the reinforcement layer consist of the same material or of different materials.

## Revendications

1. Dispositif de verrouillage pour moteur hors-bord destiné à être installé sur la bordée d'un bateau ou similaire, comprenant un boulon de verrouillage (70) avec un pas de vis (72) susceptible d'être vissé dans un étrier de maintien (100) d'un moteur hors-bord, et une tête de boulon (73) réalisée pour la mise en rotation du boulon (70), ledit boulon de verrouillage (70) comprenant un tronçon terminal antérieur (71) qui s'engage à l'état monté dans la bordée (200) du bateau et qui est détourné de la tête de boulon (73) et/ou pouvant être serré directement ou indirectement contre la bordée, un boîtier protecteur (60, 80) qui entoure le boulon de verrouillage (70) avec un accès vers la tête de boulon (73) et avec un dispositif de fermeture (40) pour fermer l'accès à la tête de boulon (73),
**caractérisé en ce que** le boîtier protecteur (60, 80) est réalisé en deux parties, avec une première partie (60) qui entoure le pas de vis (72) du boulon de verrouillage (70) et avec une seconde partie reliée de façon détachable à la première partie (60) sur les côtés de la tête de boulon (73), dont la liaison avec la première partie (60) peut être verrouillée par le dispositif de fermeture (40) et qui libère dans l'état dégagé l'accès à la tête de boulon (73).

2. Dispositif selon la revendication 1,
**caractérisé en ce que** la seconde partie (80) du boîtier protecteur enferme la tête de boulon (73) et/ou **en ce qu'**un boîtier de verrouillage (69, 89) est agencé au-dessous du boîtier protecteur (60, 80), ledit boîtier de verrouillage comprenant une première partie (69), qui est fermement reliée à la première partie (60) du boîtier protecteur, et une seconde partie (89) qui est reliée à la seconde partie (80) du boîtier protecteur, dans lequel de préférence dans une partie du boîtier de verrouillage, en particulier dans la seconde partie (89), est mis en place un cylindre de fermeture (46), dont la tête de fermeture (42) pénètre dans l'autre partie du boîtier de verrouillage, en particulier la première partie (69), et peut être tourné par actionnement du cylindre de fermeture (46) avec une clé associée (41) entre une position qui engage par l'arrière une contre-dépouille (66, 66') prévue à cet endroit, et une position qui n'engage pas celle-ci.

3. Dispositif selon l'une des revendications précédentes,
**caractérisé en ce qu'**il est prévu entre la première partie (60) et la seconde partie (80) du boîtier protecteur et/ou entre la première partie (69) et la seconde partie (89) du boîtier de fermeture, des éléments d'accrochage (83, 84, 67) pour la liaison à coopération de formes des parties respectives, et/ou **en ce que** la première partie (20) du boîtier protecteur comporte une paroi frontale (601) tournée vers la seconde partie (80) et pourvue d'une ouverture traversante (6010) pour le boulon de verrouillage (70), dans lequel la paroi frontale (601) comporte de préférence des contre-dépouilles (63, 63', 64) et la seconde partie (80) du boîtier protecteur comporte sur son côté tourné vers la paroi frontale (601) des crochets (83, 84) que l'on peut accrocher dans les contre-dépouilles de la paroi frontale (601), dans lequel une entretoise transversale (64) est en outre agencée de préférence au-dessus de l'ouverture (6010) de la paroi frontale (601) et la seconde partie (80) du boîtier protecteur comporte un crochet correspondant (84) et/ou les côtés de l'ouverture (6010) comportent des talons (63, 63'), et des crochets correspondants (83) sont agencés sur la seconde partie (80) du boîtier protecteur.

4. Dispositif selon l'une des revendications précédentes,
**caractérisé en ce qu'**il est prévu un crochet (67) sur la première partie du boîtier de verrouillage, crochet qui peut être accroché dans un évidement correspondant (87) sur la seconde partie (89) du boîtier de verrouillage, et ledit crochet (67) est agencé de préférence à l'extrémité inférieure du côté de la première partie (69) du boîtier de verrouillage qui est tourné vers la seconde partie (89) du boîtier de verrouillage, et/ou **en ce que** la première partie (60) du boîtier protecteur comporte deux parois latérales (62) agencées en forme de V et s'étendant perpendiculairement à la paroi frontale (601), et dans lequel l'ouverture de la forme en V est détournée de la première partie (69) du boîtier de verrouillage agencé au-dessous.

5. Dispositif selon l'une des revendications précédentes,
**caractérisé en ce que** la première partie (60) du boîtier protecteur comprend une seconde paroi frontale (68) sur le côté opposé à la première paroi frontale (601), qui est pourvue d'une ouverture traversante (61) pour la traversée du tronçon terminal antérieur (71) du boulon de verrouillage (70), ladite seconde paroi frontale (68) étant pourvue, de préférence sur son côté détourné de la première paroi frontale (601), d'au moins une pointe dépassante (900) appropriée pour l'engagement dans la bordée (200), et/ou **en ce qu'**il est prévu une pièce de compensation (90), le cas échéant avec une ouverture traversante pour le tronçon terminal antérieur (71) du boulon de verrouillage (70), laquelle peut être mise en place entre le boîtier protecteur (60) et la bordée (200).

6. Dispositif selon l'une des revendications précédentes,
**caractérisé en ce que** la seconde partie (80) du boîtier protecteur comporte des parois intérieures qui sont en engagement à coopération de formes avec la tête (73) du boulon de verrouillage (70) et qui empêchent une rotation du boulon (70) par rapport au boîtier, dans lequel une pièce intermédiaire (74) est de préférence agencée entre les parois intérieures et la tête de boulon (73), pièce intermédiaire qui présente un évidement intérieur (741) pour recevoir la tête de boulon (73) en engagement à coopération de formes, et dont la périphérie extérieure (740) est réalisée en vue de l'engagement à coopération de formes avec les parois intérieures de la seconde partie (80) du boîtier protecteur, et dans lequel l'évidement intérieur (741) présente de préférence une forme hexagonale et la périphérie extérieure (742) une forme parallélépipédique.

7. Dispositif selon l'une des revendications précédentes,
**caractérisé en ce que** le dispositif comprend au moins une tige de renforcement (300) en un matériau particulièrement dur et/ou **en ce que** le boîtier protecteur (60, 80), le boîtier de verrouillage (69, 89) et/ou le boulon de verrouillage (70) sont en acier durci et/ou **en ce que** la première partie (60) du boîtier protecteur et la première partie (69) du boîtier de verrouillage sont réalisées en une seule pièce l'une avec l'autre et/ou **en ce que** la seconde partie (80) du boîtier protecteur et la seconde partie (89) du boîtier de verrouillage sont réalisées en une seule pièce l'une avec l'autre.

8. Boulon de verrouillage destiné à être utilisé dans un dispositif de fermeture pour des moteurs hors-bord à installer sur la bordée (200) d'un bateau ou similaire, comprenant un pas de vis (72) susceptible d'être vissé dans un étrier de maintien (100) d'un moteur hors-bord, une tête de boulon (73) réalisé pour la mise en rotation du boulon, et de préférence un tronçon terminal antérieur (71) qui s'engage dans l'état monté dans la bordée du bateau et qui est détourné de la tête (73) du boulon, en particulier pour être utilisé dans un dispositif de fermeture selon l'une des revendications précédentes,
**caractérisé en ce que** le boulon de verrouillage (70) comprend une tige de renforcement (300).

9. Boulon de verrouillage selon la revendication 8,
**caractérisé en ce que** la tige renforcement (300) s'étend axialement à travers le boulon de verrouillage (70) et/ou **en ce que** le côté extérieur du boulon de verrouillage (70) est pourvu d'une couche de renforcement pour empêcher une usure traversante et/ou **en ce que** la tige de renforcement (300) et/ou la couche de renforcement sont réalisés en un matériau particulièrement résistant.

10. Boulon de verrouillage selon l'une des revendications 8 ou 9,
**caractérisé en ce que** la tige de renforcement (300) et la couche de renforcement sont formées du même matériau ou de matériaux différents.
